# EUROPÄISCHE PATENTSCHRIFT

(11) **EP 1 891 648 B1**
(45) Veröffentlichungstag und Bekanntmachung des Hinweises auf die Patenterteilung: **04.08.2010**
(21) Anmeldenummer: 06722778.5
(22) Anmeldetag: 11.04.2006
(51) Int. Cl.: H01F 27/06, H01F 27/30, H01F 17/06, H01F 30/06, H01F 38/30, H01H 71/00

(54) **TRÄGERVORRICHTUNG FÜR EINE RINGKERNDROSSEL UND INDUKTIVES BAUELEMENT**
SUPPORT DEVICE FOR A TOROIDAL CORE INDUCTANCE AND INDUCTIVE COMPONENT
SUPPORT DESTINE A UNE BOBINE DE LISSAGE TOROIDALE ET COMPOSANT INDUCTIF

(30) Priorität: 16.06.2005 DE 102005027943
(43) Veröffentlichungstag der Anmeldung: 27.02.2008
(73) Patentinhaber: EPCOS AG, 81669 München (DE)
(72) Erfinder: FEIST, Günter, 73333 Gingen/Fils (DE); STABENOW, Jürgen, 89522 Heidenheim (DE)
(74) Vertreter: Epping - Hermann - Fischer
(86) Internationale Anmeldenummer: PCT/DE2006/000641
(87) Internationale Veröffentlichungsnummer: WO 2006/133663

(56) Entgegenhaltungen:
- EP-A- 1 220 242
- WO-A-2005/073990
- WO-A-2006/039876
- DE-A1- 3 047 603
- DE-A1- 19 932 475
- US-A1- 2004 169 567
- PATENT ABSTRACTS OF JAPAN Bd. 1998, Nr. 02, 30. Januar 1998 (1998-01-30) & JP 09 260164 A (TOKIN CORP), 3. Oktober 1997 (1997-10-03)

## Beschreibung

Es wird eine Trägervorrichtung für eine Ringkerndrossel. Ferner wird ein induktives Bauelement mit der Halterung angegeben.

Ein Isolierteil ist z. B. aus der Druckschrift DE 10223995 C1 bekannt. Das Isolierteil umfasst den Ringkern einer Ringkerndrossel und weist Vorsprünge zum Fixieren von Drahtwicklungen sowie zum Einhalten eines Rastermaßes auf. Das Isolierteil weist im Mittelbereich Stege auf, die für die Potentialtrennung sorgen.

Ein weiteres Isolierteil ist z. B. aus der Druckschrift DE 10308010 A1 bekannt. Das Isolierteil weist radial nach außen verlaufende Stege auf, die durch den Druck in radialer Richtung elastisch verformbar sind.

Auch aus den Dokumenten DE 30 47 603 A1, US 2004/0169567 A1, JP 09260164, WO 2005/073990 A1, EP 1 220 242 A1, WP 2006/039876 A1 und DE 199 32 475 A1 sind induktive Bauelemente bekannt.

Eine zu lösende Aufgabe besteht darin, eine Halterung für eine Ringkerndrossel mit mehreren voneinander zu isolierenden Wicklungen anzugeben.

Es wird eine Trägervorrichtung für eine Ringkerndrossel angegelben. Die Trägervorrichtung umfasst eine Basisplatte, die hervorstehende, langgestreckte Drahtführungsvorrichtungen aufweist, wobei die Drahtführungsvorrichtungen jeweils mindestens einen Drahtführungskanal enthalten, und wobei zwischen den Drahtführungsvorrichtungen ein Drosselbereich zur Aufnahme einer Ringkerndrossel vorgesehen ist, sodass die Stirnflächen der Ringkerndrossel zu den Drahtführungsvorrichtungen gewandt sind..

Im Folgenden werden bevorzugte Ausgestaltungen der angegebenen Trägervorrichtung erläutert.

Die Drahtführungsvorrichtungen erstrecken sich zur Seite der Basisplatte, die zur Aufnahme einer Ringkerndrossel vorgesehen ist.

Die Höhe einer Drahtführungsvorrichtung ist so gewählt, dass ein darin geführter Draht, der einer Drahtwicklung zugeordnet ist, gegenüber mindestens einer anderen Wicklung derselben Ringkerndrossel beabstandet ist. Die Höhe einer Drahtführungsvorrichtung kann beispielsweise so gewählt sein, dass sie zumindest bis zum Kernlochansatz oder zumindest bis zur Kernlochmitte reicht. Die Höhe einer Drahtführungsvorrichtung kann in einer Variante sogar über die Kernlochmitte hinaus gehen.

Die Höhe einer Drahtführungsvorrichtung ist vorzugsweise wesentlich größer als ihr Außenquermaß und/oder das Quermaß eines darin zu führenden Drahtes und/oder die Dicke der Basisplatte.

Die Höhe einer Drahtführungsvorrichtung übersteigt das Quermaß eines darin zu führenden Drahtes vorzugsweise um mindestens Faktor zwei, in einer Variante um mindestens Faktor drei.

Die Höhe einer Drahtführungsvorrichtung übersteigt in einer vorteilhaften Variante ihr Außenquermaß oder die Dicke der Basisplatte um mindestens Faktor zwei, vorzugsweise um mindestens Faktor drei.

Eine Drahtführungsvorrichtung enthält erfindungsgemäss mindestens einen Drahtführungskanal, der in einer Variante als eine langgestreckte Rille und in einer weiteren Variante als eine langgestreckte, durchgehende Öffnung ausgebildet ist.

In der erfindungsgemässen Ausführungsform ist zwischen den Drahtführungsvorrichtungen ein Drosselbereich zur Anordnung einer Ringkerndrossel vorgesehen.

Die Ringkerndrossel ist zwischen den Drahtführungsvorrichtungen stehend anordenbar. Dabei sind die Stirnflächen der Ringkerndrossel zu den Drahtführungsvorrichtungen gewandt und quer zur Basisplatte angeordnet.

Eine Drahtführungsvorrichtung kann ein geschlossenes Profil, ein U-Profil oder ein H-Profil aufweisen. Eine Drahtführungsvorrichtung kann z. B. als ein Hohlrohr bzw. Hohlzylinder oder als ein einseitig offenes Halbrohr ausgebildet sein. Im Prinzip kommen beliebige Querschnitte der Drahtführungsvorrichtung in Betracht.

In der Basisplatte können Drahtdurchführungsöffnungen ausgebildet sein, wobei ein Paar dieser Öffnungen zur Einhaltung des Rastermasses einer Drahtwicklung der Ringkerndrossel dient.

Die Basisplatte kann in einer Längsrichtung in Randbereiche und mindestens einen zwischen diesen angeordneten Mittelbereich aufgeteilt sein, wobei zwei Drahtführungsvorrichtungen im mindestens einen Mittelbereich angeordnet sind und einander gegenüber liegen.

Vorzugsweise sind in jedem Bereich der Basisplatte zwei Drahtdurchführungsöffnungen für jeweils eine Drahtwicklung vorgesehen. Die zwei Drahtdurchführungsöffnungen eines Bereichs sind vorzugsweise entlang einer Querrichtung angeordnet.

Ein Drahtführungskanal verläuft quer zur Basisplatte und mündet in eine Drahtdurchführungsöffnung.

In einer vorteilhaften Variante weist eine Drahtführungsvorrichtung auf ihrer dem Drosselbereich zugewandten Seite Vorsprünge bzw. Schienen oder Führungen auf, die sich entlang der Hauptachse der Drahtführungsvorrichtungen erstrecken. Die von der Basisplatte abgewandten Enden der Vorsprünge sind vorzugsweise abgeschrägt.

Eine Drahtführungsvorrichtung weist in einer Variante eine zum Drosselbereich gewandte Rastvorrichtung auf, die vorzugsweise durch die Vorsprünge beidseitig begrenzt ist. Die Rastvorrichtung weist beispielsweise eine Rippung oder zur Verzahnung geeignete Rastelemente auf.

Die angegebene Trägervorrichtung ist in einer für ein induktives Bauelement vorgesehenen Halterung einsetzbar, die ferner eine im Kernloch einer Ringkerndrossel einsetzbare Haltevorrichtung umfasst. Diese Haltevorrichtung kann z. B. mittels ihrer vorzugsweise stirnseitig angeordneten Rastvorrichtung an einer Rastvorrichtung der Drahtführungsvorrichtungen fixierbar sein. Die Rastvorrichtungen der Haltevorrichtung sind dabei vorzugsweise als Gegenstück zu den Rastvorrichtungen der Drahtführungsvorrichtungen ausgebildet. Unter einem Gegenstück ist insbesondere ein formschlüssig zum Original ausgebildetes Passteil zu verstehen.

Ein die Rastvorrichtungen tragender Teil der Haltevorrichtung ist in axialer Richtung gegenüber dem Ringkern vorzugsweise beidseitig überstehend ausgebildet.

Die Haltevorrichtung ist im Kernloch vorzugsweise durch elastische Kräfte fixierbar. Die Haltevorrichtung ist vorzugsweise aus einem elektrisch isolierenden Material. Sie kann z. B. eine Potentialtrennungsvorrichtung sein, die in einer Variante sternförmig ausgebildet ist.

Die beschriebene Halterung ist insbesondere für ein induktives Bauelement mit einer Ringkerndrossel geeignet. Die Ringkerndrossel umfasst einen Ringkern und mehrere um den Kern gewickelte Drahtwicklungen, deren Enden durch die Drahtdurchführungsöffnungen der Basisplatte hindurch geführt sind. Die vorzugsweise als Potentialtrennungsvorrichtung vorgesehene Haltevorrichtung ist in das Kernloch des Ringkerns eingesetzt und zwischen den Drahtführungsvorrichtungen fixiert, wobei Enden einer der Drahtwicklungen in den Drahtführungskanälen der Drahtführungsvorrichtungen geführt sind.

Im Folgenden wird die Trägervorrichtung, die Halterung für ein induktives Bauelement und ein induktives Bauelement anhand schematischer und nicht maßstabsgetreuer Figuren erläutert. Es zeigen:
Figur 1 eine beispielhafte Trägervorrichtung für eine Ringkerndrossel in einer perspektivischen Ansicht;
Figur 2 die Trägervorrichtung gemäß Figur 1 in einer Draufsicht von oben;
Figur 3 ein induktives Bauelement mit einer Ringkerndrossel, der Trägervorrichtung für die Ringkerndrossel gemäß Figur 1 und einer in das Kernloch eingesetzten Potentialtrennungsvorrichtung;
Figur 4 eine weitere Trägervorrichtung in einem Querschnitt parallel zur Längsrichtung der Basisplatte;
Figur 5 eine Seitenansicht auf die Trägervorrichtung gemäß Figuren 4, 8;
Figur 6 die Trägervorrichtung gemäß Figuren 4, 8 in einer Draufsicht von oben;
Figur 7 die Trägervorrichtung gemäß Figuren 1 und 8 in einem Querschnitt quer zur Längsrichtung der Basisplatte;
Figur 8 in einer perspektivischen Ansicht eine Halteanordnung für ein induktives Bauelement: die Trägervorrichtung gemäß Figuren 4, 8 (unten) und eine als Gegenstück zu dieser ausgebildete Potentialtrennungsvorrichtung (oben);
Figur 9 die Halteanordnung gemäß Figur 8 in einer Teilquerschnittsansicht vor dem Einsetzen der Potentialtrennungsvorrichtung in die Trägervorrichtung;
Figur 10 die Halteanordnung gemäß Figuren 8, 9 nach dem Einsetzen der Potentialtrennungsvorrichtung in die Trägervorrichtung.

Figuren 1, 2 und 7 zeigen verschiedene Ansichten einer Trägervorrichtung, die als Träger für einen Spulenkörper bzw. eine Ringkerndrossel dient. Ein gesamtes induktives Bauelement mit dieser Trägervorrichtung ist in Figur 3 gezeigt. In Figur 7 ist ein Querschnitt der Trägervorrichtung im Bereich von Drahtdurchführungsöffnungen 105 und 106 gezeigt.

Die Trägervorrichtung umfasst eine Basisplatte 10, die in eine Richtung (nach oben) hervorstehende Drahtführungsvorrichtungen 11, 12 aufweist. Die Drahtführungsvorrichtungen 11, 12 sind stangenartige Gebilde mit jeweils einem vom Drosselbereich abgewandten Drahtführungskanal. Die Drahtführungsvorrichtungen 11, 12 sind hier mit einem U-Profil ausgebildet.

Die Trägervorrichtung ist vorzugsweise aus einem elektrisch isolierenden Material gefertigt. Insbesondere kommen für einen Spritzguss geeignete Kunststoffe in Betracht.

Die Basisplatte 10 und die Drahtführungsvorrichtungen 11, 12 sind vorzugsweise in einem Stück, d. h. in einem Verfahrensschritt erzeugt. Möglich ist aber auch, die Basisplatte 10 und die Drahtführungsvorrichtungen 11, 12 aus einem Material oder aus jeweils verschiedenen Materialien separat zu fertigen und fest, vorzugsweise monolithisch miteinander zu verbinden. Möglich ist auch, zunächst die Basisplatte 10 bereitzustellen und auf dieser in einem späteren Verfahrensschritt die Drahtführungsvorrichtungen 11, 12 zu erzeugen.

Die in Figur 3 zu sehende Ringkerndrossel umfasst einen Ringkern 2 und drei auf diesen Kern aufgewickelten Drahtwicklungen 41, 42, 43, die jeweils auf einem eigenen elektrischen Potential liegen.

Die Drahtführungsvorrichtungen 11, 12 dienen jeweils zu einer sicheren Abstandhaltung der Drahtenden 33 der Drahtwicklung 43 von den anderen Drahtwicklungen 41, 42. Dadurch ist es möglich, Drahtwicklungen ohne eine Isolierhülle zu verwenden. Es können mit einem Isolierlack überzogene oder ggf. sogar nicht isolierte Drahtwicklungen benutzt werden.

Die Basisplatte 10 ist in einer Längsrichtung x in zwei Randbereiche und einen Mittelbereich aufgeteilt. Die Drahtführungsvorrichtungen 11, 12 sind im Mittelbereich der Basisplatte 10 angeordnet. Die Drahtführungsvorrichtungen 11, 12 stehen quer zur Längsrichtung x der Basisplatte 10 einander gegenüber. Zwischen den Drahtführungsvorrichtungen 11, 12 ist ein Drosselbereich zur Aufnahme einer Ringkerndrossel vorgesehen.

Pro Bereich sind je zwei Drahtdurchführungsöffnungen 101 und 102, 103 und 104, 105 und 106 vorgesehen. Die Öffnungen 101 bis 106 sind paarweise entlang einer Querrichtung y angeordnet. Die Öffnungspaare dienen jeweils zur Einhaltung des Rastermaßes von Enden 31, 32, 33 der jeweiligen Drahtwicklung 41, 42, 43. Die Öffnungen 101 und 102 dienen dabei zur Durchführung von beiden Enden 32 der Drahtwicklung 42. Analog dazu dienen die Öffnungen 103 und 104 zur Durchführung von Enden 33 der Drahtwicklung 43 bzw. die Öffnungen 105 und 106 zur Durchführung von Enden 31 der Drahtwicklung 41.

Die Drahtführungskanäle der Drahtführungsvorrichtungen 11 und 12 münden in die Öffnungen 103 bzw. 104.

Die Trägervorrichtung ist vorzugsweise bezogen auf eine durch ihre Mitte, parallel zu der Richtung x bzw. y verlaufende Achse symmetrisch ausgebildet.

Die Öffnungen 101 bis 106 sind vorzugsweise wie in Fig. 7 gezeigte Öffnungen 105, 106 ausgebildet, wobei sie einen Abschnitt mit senkrecht zur Hauptfläche der Basisplatte 10 verlaufenden Innenwänden sowie einen weiteren Abschnitt aufweisen, der im Querschnitt zur Oberseite der Basisplatte hin eine Verbreiterung aufweist. Der letztere Abschnitt erleichtert das Einführen der Drahtenden 31, 32, 33 in die jeweilige Öffnung. Der Querschnitt und der Quermaß des ersteren Abschnitts der jeweiligen Öffnung ist vorzugsweise an den Querschnitt bzw. den Außenmaß des Drahtendes 31, 32, 33 angepasst.

Auf der Unterseite der Basisplatte 10 sind Distanzfüße 60 zur Abstandhaltung zwischen der Basisplatte 10 und einer hier nicht gezeigten, zur Montage des induktiven Bauelements vorgesehenen Leiterplatte vorgesehen.

Endabschnitte der Drahtwicklung 43 sind durch die Wände der Drahtführungsvorrichtungen 11, 12 fixiert. Vorzugsweise sind diese Endschnitte im jeweiligen Drahtführungskanal versenkt, so dass der Drahtabschnitt im Querschnitt auf der offenen Seite der Drahtführungsvorrichtungen 11, 12 über diese Vorrichtungen hinaus nicht übersteht.

Die Drahtführungsvorrichtungen 11, 12 weisen jeweils eine Fläche 11a bzw. 12a auf, die zur Oberseite dieser Vorrichtungen gewandt ist und schräg zu ihrer Mantelfläche und ihrer Oberseite verläuft. Diese Schräge erleichtert das Einführen eines Ringkerns zwischen den Drahtführungsvorrichtungen 11, 12.

In Figur 3 ist ein induktives Bauelement mit einer bereits erläuterten Trägervorrichtung und einer als Gegenstück zu dieser ausgebildeten Potentialtrennungsvorrichtung 5 gezeigt.

Die Endabschnitte der Drahtwicklung 43 sind jeweils in Axialrichtung des Drahtführungskanals, also quer zur Basisplatte 10 fixiert. Dadurch, dass quer zur Basisplatte 10 verlaufende Endabschnitte der Drahtwicklung 43 jeweils im Drahtführungskanal der Drahtführungsvorrichtung 11 bzw. 12 fixiert sind, wobei ihr seitliches Ausrutschen verhindert wird, ist auch die Lage der Ringkerndrossel gegenüber der Basisplatte 10 fixiert.

Die auch in Fig. 8 gezeigte Potentialtrennungsvorrichtung 5 ist in das Kernloch des Ringkerns 2 eingesetzt. Sie weist ein Mittelteil 55 sowie drei von diesem ausgehende, sternförmig verlaufende, in dieser Variante elastisch verformbare Stege 501 bis 503 auf, an dessen von der Mitte abgewandten Enden Isolierbereiche 511, 512, 513 vorgesehen sind.

Die Stege einer Potentialtrennungsvorrichtung können in einer weiteren Variante formfest sein und an ihren zum Ringkern gewandten Enden elastisch verformbare, vorzugsweise spreizbare Vorrichtungen aufweisen.

In Figuren 4 bis 6 ist eine weitere vorteilhafte Ausführungsform einer Trägervorrichtung für eine Ringkerndrossel in verschiedenen Ansichten gezeigt. In Figuren 8 bis 10 sind verschiedene Ansichten einer Halterung gezeigt, welche diese Trägervorrichtung und eine in ein Kernloch einsetzbare Potentialtrennungsvorrichtung 5 umfasst. Die Trägervorrichtung gemäß der zweiten Ausführungsform ist bis auf die unten erläuterten und aus den Figuren ersichtlichen Unterschiede vorzugsweise im Wesentlichen wie die Trägervorrichtung gemäß der ersten Ausführungsform ausgebildet.

Die Drahtführungsvorrichtungen 11 und 12 sind spiegelsymmetrisch ausgebildet. Ihre Ausgestaltung wird anhand der Drahtführungsvorrichtung 11 erläutert.

Figur 4 zeigt eine Teilquerschnittsansicht der Trägervorrichtung gemäß der zweiten Ausführungsform mit einer Ansicht auf die Drahtführungsvorrichtung 11 von innen.

Die Drahtführungsvorrichtung 11 weist auf ihrer zum Ringkernloch gewandten Innenseite eine Rastvorrichtung 113, die hier als eine Rastfläche mit einer Rippung ausgebildet ist. Die Rippung verläuft entlang der Achse der Drahtführungsvorrichtung 11. Die Rippung ist dabei so ausgebildet, dass das Gleiten einer Potentialtrennungsvorrichtung 5 zur Basisplatte 10 hin möglich, aber das Gleiten in die dazu entgegengesetzte Richtung verhindert ist.

Die Rastvorrichtung 113 ist zu beiden Seiten durch Schienen 111 und 112 begrenzt. Die Schienen 111 und 112 stellen in Richtung zur Ringkerndrossel gewandte Vorsprünge der Drahtführungsvorrichtung 11 dar. Diese Schienen verlaufen parallel zur Achse der Drahtführungsvorrichtung.

Die Schienen 111 und 112 sind zur Oberseite der Drahtführungsvorrichtung hin derart abgeschrägt, dass die Einführung einer Potentialtrennvorrichtung 5 erleichtert ist.

Der zur Drahtführungsvorrichtung 11 gewandte Teil der Potentialtrennvorrichtung 5 ist vorzugsweise so ausgebildet, dass er zwischen den Schienen 111, 112 problemlos gleiten, aber seitlich nicht abrutschen kann.

Eine Seitenansicht der Trägervorrichtung gemäß Figur 4 ist in Figur 5 gezeigt. Dabei ist die Außenseite der Drahtführungsvorrichtung 11 zu sehen.

Der Schnitt AA der Trägervorrichtung gemäß Fig. 4 bis 6 ist in Figur 7 gezeigt. Der Schnitt BB dieser Trägervorrichtung ist in Fig. 9 und 10 zu sehen.

In der Figur 6 ist gezeigt, dass die Drahtführungsvorrichtungen 11, 12 jeweils im Wesentlichen ein H-Profil aufweisen.

Figur 8 zeigt eine Halterung für ein induktives Bauelement mit einer Potentialtrennungsvorrichtung 5 (oben) und einer in Zusammenhang mit den Figuren 4 bis 6 bereits erläuterten Trägervorrichtung (unten).

Die Potentialtrennungsvorrichtung 5 wird im Kernloch des Ringkerns 2 eingesetzt und vorzugsweise z. B. mittels elastischer Kräfte in diesem fixiert. Mit einem Blockpfeil ist angedeutet, dass die Potentialtrennungsvorrichtung 5 - vorzugsweise nach dem Einsetzen in das Kernloch eines Ringkernes - zwischen den Drahtführungsvorrichtungen 11 und 12 eingeschoben und zwischen diesen mittels Rastvorrichtungen 50, 113 in vertikaler Richtung sowie mittels Vorsprünge der Drahtführungsvorrichtungen in Längsrichtung fixiert wird.

Figur 9 zeigt die in Figur 8 gezeigte Halterung in einer weiteren Ansicht.

An beiden Stirnseiten des starren Isolierbereichs 511 sind als Rippung geformte Rastvorrichtungen 50 ausgebildet. Der starre Isolierbereich 511, also der die Rastvorrichtungen 50 tragende Teil der Potentialtrennungsvorrichtung 5 steht in axialer Richtung auf beiden Seiten über übrige Teile der Potentialtrennungsvorrichtung hinaus. Vorzugsweise ist die axiale Größe der übrigen Teile der Potentialtrennungsvorrichtung an die axiale Größe des Ringkerns angepasst, wobei der Isolierbereich 511 zu beiden Seiten des Kerns hinausragt und somit zur Fixierung der Anordnung aus der Potentialtrennungsvorrichtung 5 und dem Kern 2 geeignet ist.

In Figur 9 ist jeweils nur ein Vorsprung 111 bzw. 121 der Drahtführungsvorrichtung 11 bzw. 12 sichtbar. Ein oberes Ende des Vorsprungs 111, 121 weist eine abgeschrägte Fläche 111a bzw. 121a auf. Dabei sind abgeschrägte Flächen der Vorsprünge, die derselben Drahtführungsvorrichtung zugeordnet sind, zueinander gewandt.

In Figur 10 ist die Halterung gemäß Figuren 8 und 9 nach dem Einrasten der Potentialtrennungsvorrichtung 5 zwischen Drahtführungsvorrichtungen 11 und 12 gezeigt. Die Rastvorrichtungen einer Drahtführungsvorrichtung und der Potentialtrennungsvorrichtung sind formschlüssig aneinander angepasst. Die Rastvorrichtungen 50, 113, 123 sind als Rastgesperre ausgebildet, wobei die Bewegung der Potentialtrennungsvorrichtung 5 nach oben durch die Vorzugsrichtung der Zahnung verhindert wird.

Die Drahtführungsvorrichtungen 11, 12 können einen beliebigen Querschnitt bzw. den Drahtführungskanal mit einem beliebigen Querschnitt aufweisen. Die Drahtführungsvorrichtungen 11, 12 können in einer Variante als Hohlröhre bzw. Hohlzylinder ausgebildet sein. Der Querschnitt des Drahtführungskanals ist vorzugsweise an die Form des Drahtes 31 bis 33 angepasst.

Die Form der Basisplatte kann beliebig gewählt sein, obwohl eine rechteckige oder quadratische Ausführung bevorzugt ist.

Die Anzahl der Drahtwicklungen kann von drei abweichen. Die Anzahl der Drahtdurchführungsöffnungen ist vorzugsweise an die Anzahl der Drahtwicklungen angepasst. Bei einer Anzahl N > 3 Drahtwicklungen sind vorzugsweise N-2 Mittelbereiche der Basisplatte 10 vorgesehen, wobei jedem dieser Mittelbereiche ein Paar einander gegenüber liegenden Drahtführungsvorrichtungen zugeordnet ist.

### Bezugszeichenliste

- 10: Basisplatte
- 101 - 106: Rasteröffnungen
- 11, 12: Drahtführungsvorrichtung
- 111, 112, 121: Schienen
- 113, 123: Rastvorrichtung
- 2: Ringkern
- 31, 32, 33: Enden der Drahtwicklungen
- 41, 42, 43: Drahtwicklungen
- 5: Potentialtrennungsvorrichtung
- 50: Rastfläche
- 501, 502, 503: verformbare Stege
- 511, 512, 513: Isolierbereiche
- 55: Mittelteil der Potentialtrennungsvorrichtung
- 60: Distanzfüße

## Patentansprüche

1. Trägervorrichtung für eine Ringkerndrossel,
mit einer Basisplatte (10), die hervorstehende, langgestreckte Drahtführungsvorrichtungen (11, 12) aufweist, wobei die Drahtführungsvorrichtungen (11, 12) jeweils mindestens einen Drahtführungskanal enthalten, und wobei zwischen den Drahtführungsvorrichtungen (11, 12) ein Drosselbereich zur Aufnahme einer Ringkerndrossel vorgesehen ist, sodass die Stirnflächen der Ringkerndrossel zu den Drahtführungsvorrichtungen (11, 12) gewandt sind.

2. Trägervorrichtung nach Anspruch 1,
wobei die Höhe der Drahtführungsvorrichtungen (11, 12) das Quermaß eines darin zu führenden Drahtes um mindestens den Faktor zwei übersteigt.

3. Trägervorrichtung nach Anspruch 1,
wobei die Höhe der Drahtführungsvorrichtungen (11, 12) ihr Außenquermaß um mindestens den Faktor zwei übersteigt.

4. Trägervorrichtung nach Anspruch 1,
wobei die Höhe der Drahtführungsvorrichtungen (11, 12) die Dicke der Basisplatte (10) um mindestens den Faktor zwei übersteigt.

5. Trägervorrichtung nach einem der Ansprüche 1 bis 4,
wobei die Drahtführungsvorrichtungen (11, 12) ein U-Profil aufweisen.

6. Trägervorrichtung nach einem der Ansprüche 1 bis 4,
wobei die Drahtführungsvorrichtungen (11, 12) als einseitig offenes Halbrohr ausgebildet sind.

7. Trägervorrichtung nach einem der Ansprüche 1 bis 6,
wobei der Drahtführungskanal vom Drosselbereich abgewandt ist.

8. Trägervorrichtung nach einem der Ansprüche 1 bis 4,
wobei die Drahtführungsvorrichtungen (11, 12) jeweils als ein Hohlrohr ausgebildet sind.

9. Trägervorrichtung nach einem der Ansprüche 1 bis 8,
wobei in der Basisplatte (10) Drahtdurchführungsöffnungen (101 - 106) ausgebildet sind.

10. Trägervorrichtung nach einem der Ansprüche 1 bis 9, wobei die Basisplatte (10) sich entlang einer Längsrichtung (x) und einer Querrichtung (y) erstreckt, und wobei die Basisplatte (10) entlang der Längsrichtung (x) in zwei Randbereiche und einen Mittelbereich aufgeteilt ist, und
wobei die Drahtführungsvorrichtungen (11, 12) im Mittelbereich angeordnet sind.

11. Trägervorrichtung nach Anspruch 10,
wobei in den Randbereichen und dem Mittelbereich jeweils zwei Drahtdurchführungsöffnungen (101 - 106) für jeweils eine Drahtwicklung (41, 42, 43) vorgesehen sind.

12. Trägervorrichtung nach Anspruch 11,
wobei die beiden Drahtdurchführungsöffnungen (101 - 106) eines der Bereiche parallel zu der Querrichtung (y) angeordnet sind.

13. Trägervorrichtung nach einem der Ansprüche 10 bis 12,
wobei die Drahtführungskanäle senkrecht zur Basisplatte (10) verlaufen und in die Drahtdurchführungsöffnungen (103, 104) münden.

14. Trägervorrichtung nach einem der Ansprüche 1 bis 13, wobei eine Drahtführungsvorrichtung (11, 12) auf ihrer dem Drosselbereich zugewandten Seite Vorsprünge (111, 112) aufweist, die entlang der Hauptachse der Drahtführungsvorrichtungen (11, 12) verlaufen.

15. Trägervorrichtung nach Anspruch 14,
wobei ein von der Basisplatte (10) abgewandtes Ende eines Vorsprungs (111, 112) abgeschrägt ist.

16. Trägervorrichtung nach einem der Ansprüche 1 bis 15, wobei eine Drahtführungsvorrichtung (11, 12) eine zum Drosselbereich gewandte Rastvorrichtung (113) aufweist.

17. Trägervorrichtung nach Anspruch 16,
wobei eine Rastvorrichtung (113) der jeweiligen Drahtführungsvorrichtung (11, 12) durch die Vorsprünge (111, 112) seitlich begrenzt ist.

18. Trägervorrichtung nach Anspruch 17,
wobei die Rastvorrichtung (113) eine Rippung aufweist.

19. Trägervorrichtung nach einem der Ansprüche 1 bis 18,
wobei die Basisplatte (10) auf ihrer Unterseite Distanzfüße aufweist.

20. Induktives Bauelement,
- mit der Trägervorrichtung nach einem der Ansprüche 16 bis 19,
- mit einer im Kernloch einer Ringkerndrossel einsetzbaren Potentialtrennungsvorrichtung (5), die an einer Rastvorrichtung (113, 123) der Drahtführungsvorrichtungen (11, 12) fixierbar ist.

21. Induktives Bauelement nach Anspruch 20,
wobei die Potentialtrennungsvorrichtung (5) Rastvorrichtungen (50) aufweist, die auf Rastvorrichtungen (113, 123) der Drahtführungsvorrichtungen (11, 12) fixierbar sind.

22. Induktives Bauelement nach Anspruch 21,
wobei die Rastvorrichtungen (50) der Potentialtrennungsvorrichtung (5) als Gegenstück zu den Rastvorrichtungen (113, 123) der Drahtführungsvorrichtungen (11, 12) ausgebildet sind.

23. Induktives Bauelement,
nach einem der Ansprüche 20 bis 22,
- mit einem Ringkern (2) und mehreren Drahtwicklungen (41, 42, 43), deren Enden (31, 32, 33) durch die Drahtdurchführungsöffnungen (101 - 106) der Basisplatte (10) hindurch geführt sind,
- wobei die Potentialtrennungsvorrichtung (5) im Kernloch des Ringkerns (2) eingesetzt und an den Drahtführungsvorrichtungen (11, 12) fixiert ist,
- wobei Enden (33) einer der Drahtwicklungen (41, 42, 43) in den Drahtführungsvorrichtungen (11, 12) geführt sind.

## Claims

1. Support apparatus for a toroidal-core inductor, with a base plate (10), which comprises protruding, elongated wire guide apparatuses (11, 12), wherein the wire guide apparatuses (11, 12) each contain at least one wire guide channel, and wherein an inductor region for accommodating a toroidal-core inductor is provided between the wire guide apparatuses (11, 12), with the result that the end faces of the toroidal-core inductor point towards the wire guide apparatuses (11, 12).

2. Support apparatus according to Claim 1, wherein the height of the wire guide apparatuses (11, 12) exceeds the transverse dimension of a wire to be guided therein by a factor of at least two.

3. Support apparatus according to Claim 1, wherein the height of the wire guide apparatuses (11, 12) exceeds their outer transverse dimension by a factor of at least two.

4. Support apparatus according to Claim 1, wherein the height of the wire guide apparatuses (11, 12) exceeds the thickness of the base plate (10) by a factor of at least two.

5. Support apparatus according to one of Claims 1 to 4, wherein the wire guide apparatuses (11, 12) have a U profile.

6. Support apparatus according to one of Claims 1 to 4, wherein the wire guide apparatuses (11, 12) are in the form of a half-tube which is open at one end.

7. Support apparatus according to one of Claims 1 to 6, wherein the wire guide channel faces away from the inductor region.

8. Support apparatus according to one of Claims 1 to 4, wherein the wire guide devices (11, 12) are each in the form of a hollow tube.

9. Support apparatus according to one of Claims 1 to 8, wherein wire leadthrough openings (101-106) are formed in the base plate (10).

10. Support apparatus according to one of Claims 1 to 9, wherein the base plate (10) extends along a longitudinal direction (x) and a transverse direction (y), and wherein the base plate (10) is divided into two peripheral regions and a central region along the longitudinal direction (x), and wherein the wire guide apparatuses (11, 12) are arranged in the central region.

11. Support apparatus according to Claim 10, wherein in each case two wire leadthrough openings (101-106) for in each case one wire winding (41, 42, 43) are provided in the peripheral regions and the central region.

12. Support apparatus according to Claim 11, wherein the two wire leadthrough openings (101-106) of one of the regions are arranged parallel to the transverse direction (y).

13. Support apparatus according to one of Claims 10 to 12, wherein the wire guide channels run perpendicular to the base plate (10) and open out into the wire leadthrough openings (103, 104).

14. Support apparatus according to one of Claims 1 to 13, wherein a wire guide apparatus (11, 12) has projections (111, 112), which run along the main axis of the wire guide apparatuses (11, 12), on that side of the wire guide apparatus which faces the inductor region.

15. Support apparatus according to Claim 14, wherein one end of a projection (111, 112), said end facing away from the base plate (10), is bevelled.

16. Support apparatus according to one of Claims 1 to 15, wherein a wire guide apparatus (11, 12) has a latching apparatus (113) which faces the inductor region.

17. Support apparatus according to Claim 16, wherein a latching apparatus (113) of the respective wire guide apparatus (11, 12) is delimited laterally by the projections (111, 112).

18. Support apparatus according to Claim 17, wherein the latching apparatus (113) has a ribbed portion.

19. Support apparatus according to one of Claims 1 to 18, wherein the base plate (10) has spacer feet on its underside.

20. Inductive component,
- with the support apparatus according to one of Claims 16 to 19,
- with a potential isolation apparatus (5), which can be inserted in the tap hole of a toroidal-core inductor and can be fixed using a latching apparatus (113, 123) of the wire guide apparatuses (11, 12).

21. Inductive component according to Claim 20, wherein the potential isolation apparatus (5) has latching apparatuses (50), which can be fixed on latching apparatuses (113, 123) of the wire guide apparatuses (11, 12).

22. Inductive component according to Claim 21, wherein the latching apparatuses (50) of the potential isolation apparatus (5) are formed as a mating piece with respect to the latching apparatuses (113, 123) of the wire guide apparatuses (11, 12).

23. Inductive component according to one of Claims 20 to 22,
- with a toroidal core (2) and a plurality of wire windings (41, 42, 43), whose ends (31, 32, 33) are guided through the wire leadthrough openings (101-106) in the base plate (10),
- wherein the potential isolation apparatus (5) is inserted in the tap hole of the toroidal core (2) and is fixed on the wire guide apparatuses (11, 12),
- wherein ends (33) of one of the wire windings (41, 42, 43) are guided in the wire guide apparatuses (11, 12).

## Revendications

1. Dispositif de support d'un tore bobiné,
comprenant un plateau (10) de base, qui a des dispositifs (11, 12) de guide-fil en saillie et s'étendant en longueur, dans lequel les dispositifs (11, 12) de guide-fil comportent respectivement au moins un canal de guidage de fil et dans lequel il est prévu, entre ces dispositifs (11, 12) de guide-fil, une partie de réception d'un tore bobiné de sorte que les surfaces frontales du tore bobiné soient tournées vers les dispositifs (11, 12) de guide-fil.

2. Dispositif de support suivant la revendication 1,
dans lequel la hauteur des dispositifs (11, 12) de guide-fil dépasse, au moins du facteur de deux, la dimension transversale d'un fil qui y passe.

3. Dispositif de support suivant la revendication 1,
dans lequel la hauteur des dispositifs (11, 12) de guide-fil dépasse, au moins du facteur de deux, la dimension transversale extérieure.

4. Dispositif de support suivant la revendication 1,
dans lequel la hauteur des dispositifs (11, 12) de guide-fil dépasse, au moins du facteur de deux, l'épaisseur du plateau (10) de base.

5. Dispositif de support suivant l'une des revendications 1 à 4,
dans lequel les dispositifs (11, 12) de guide-fil ont un profil en U.

6. Dispositif de support suivant l'une des revendications 1 à 4,
dans lequel les dispositifs (11, 12) de guide-fil sont constitués sous la forme d'un demi tube ouvert d'un côté.

7. Dispositif de support suivant l'une des revendications 1 à 6,
dans lequel le canal de guide-fil est éloigné de la partie de réception du tore.

8. Dispositif de support suivant l'une des revendications 1 à 4,
dans lequel les dispositifs (11, 12) de guide-fil sont constitués respectivement sous la forme d'un tube creux.

9. Dispositif de support suivant l'une des revendications 1 à 8,
dans lequel des ouvertures (101 à 106) de passage du fil sont formées dans le plateau (10) de base.

10. Dispositif de support suivant l'une des revendications 1 à 9,
dans lequel le plateau (10) de base s'étend le long d'une direction (x) longitudinale et d'une direction (y) transversale et dans lequel le plateau (10) de base est subdivisé le long de la direction longitudinale en deux parties marginales et en une partie médiane, et
dans lequel les dispositifs (11, 12) de guide-fil sont disposés dans la partie médiane.

11. Dispositif de support suivant la revendication 10,
dans lequel il est prévu dans les parties marginales et dans la partie médiane respectivement deux ouvertures (101 à 106) de passage du fil pour respectivement un enroulement (41, 42, 43) de fil.

12. Dispositif de support suivant la revendication 11, dans lequel les deux ouvertures (101 à 106) de passage du fil de l'une des parties sont parallèles à la direction (y) transversale.

13. Dispositif de support suivant l'une des revendications 10 à 12,
dans lequel les canaux de passage du fil s'étendent perpendiculairement au plateau (10) de base et débouchent dans les ouvertures (103, 104) de passage du fil.

14. Dispositif de support suivant l'une des revendications 1 à 13,
dans lequel un dispositif (11, 12) de guide-fil a, sur son côté tourné vers la partie de réception d'un tore, des saillies (111, 112) qui s'étendent le long de l'axe principal des dispositifs (11, 12) de guide-fil.

15. Dispositif de support suivant la revendication 14,
dans lequel une extrémité, éloignée du plateau (10) de base, d'une saillie (111, 112) est biseautée.

16. Dispositif de support suivant l'une des revendications 1 à 15,
dans lequel un dispositif (11, 12) de guide-fil a un dispositif (113) d'encliquetage tourné vers la partie de réception du tore.

17. Dispositif de support suivant la revendication 16
dans lequel un dispositif (113) d'encliquetage du dispositif (11, 12) respectif de guide-fil est délimité latéralement par les saillies (111, 112).

18. Dispositif de support suivant la revendication 17,
dans lequel le dispositif (113) d'encliquetage comporte un nervurage.

19. Dispositif de support suivant l'une des revendications 1 à 18,
dans lequel le plateau (10) de base a des pied d'entretoisement sur son côté intérieur.

20. Composant inductif,
- ayant des dispositifs de support suivant l'une des revendications 16 à 19,
- ayant un dispositif (5) de séparation du potentiel, pouvant être inséré dans le trou d'un tore bobiné, qui peut être immobilisé sur un dispositif (113, 123) d'encliquetage des dispositifs (11, 12) de guide-fil.

21. Composant inductif suivant la revendication 20,
dans lequel le dispositif (5) de séparation de potentiel a des dispositifs (50) d'encliquetage, qui peuvent être immobilisés sur des dispositifs (113, 123) d'encliquetage des dispositifs (11, 12) de guide-fil.

22. Composant inductif suivant la revendication 21,
dans lequel les dispositifs (50) d'encliquetage du dispositif (5) de séparation de potentiel sont constitués sous la forme de pièces antagonistes aux dispositifs (113, 123) d'encliquetage des dispositifs (11, 12) de guide-fil.

23. Composant inductif suivant l'une des revendications 20 à 22,
- comprenant un noyau (2) toroïdal et plusieurs enroulements (41, 42, 43) de fil dont les extrémités (31, 32, 33) passent dans les ouvertures (101 à 106) de passage de fil du plateau (10) de base,
- dans lequel le dispositif (5) de séparation du potentiel est inséré dans le trou du noyau (2) toroïdal et est immobilisé sur les dispositifs (11, 12) de guide-fil,
- dans lequel des extrémités (33) de l'un des enroulements (41, 42, 43) de fil sont guidées dans les dispositifs (11, 12) de guide-fil.
